# EUROPÄISCHE PATENTSCHRIFT

(11) **EP 2 310 584 B1**
(45) Veröffentlichungstag und Bekanntmachung des Hinweises auf die Patenterteilung: **20.06.2012**
(21) Anmeldenummer: 09779129.7
(22) Anmeldetag: 10.03.2009
(51) Int. Cl.: E03D 9/03

(54) **KARTUSCHE FÜR EINEN WC-SPÜLER**
CARTRIDGE FOR A TOILET FLUSHER
CARTOUCHE POUR UNE CHASSE D'EAU DE WC

(30) Priorität: 14.08.2008 DE 102008037724
(43) Veröffentlichungstag der Anmeldung: 20.04.2011
(73) Patentinhaber: Henkel AG & Co. KGaA, 40589 Düsseldorf (DE)
(72) Erfinder: BUTTER-JENTSCH, Ralph, 40764 Langenfeld (DE); MÜHLHAUSEN, Hans-Georg, 40597 Düsseldorf (DE)
(86) Internationale Anmeldenummer: PCT/EP2009/052747
(87) Internationale Veröffentlichungsnummer: WO 2010/018005

(56) Entgegenhaltungen:
- WO-A-2008/080643
- US-A1- 2004 199 985

## Beschreibung

Die Erfindung betrifft eine Kartusche für einen WC-Spüler gemäß dem Oberbegriff der Ansprüche 1 und 2, sowie ein Verfahren zu ihrer Herstellung.

### Stand der Technik

Aus dem Stand der Technik ist eine Vielzahl von unterschiedlichen WC-Spülern für Toilettenbecken bekannt.

Es existieren WC-Spüler für Wirkstoffzubereitungen, bei denen die Wirkstoffe aus einer festen Matrix herauslösbar sind. Derartige, feste Wirkstoffzubereitungen werden auch als sog. "Rim-Blocks" bezeichnet.

Bekannt sind ferner Wirkstoffzubereitungen in gelförmiger und flüssiger Form.

Die hier in Rede stehenden WC-Spüler beinhalten wenigstens eine flüssige - also fließfähige - Wirkstoffzubereitung. Bekannt sind zunächst WC-Spüler für eine einzelne Wirkstoffzubereitung. Die Zubereitung befindet sich üblicherweise in einem Halter fest angeordneten Vorratsbehälter oder einer auswechselbar eingesetzten Kartusche, welche als insbesondere als Nachfülllösung ausgebildet sein kein, so dass sie nach Verbrauch aus dem WC-Spüler entnehmbar und durch eine neue, befüllte Kartusche ersetzbar ist.

Mit einem am Halter ausgebildeten Bügel wird der WC-Spüler am Rand der Toilette befestigt, wobei der Vorratsbehälter oder dafür vorgesehene Abgabeeinrichtungen, beispielsweise Abspülplatten, auf der Toiletteninnenseite unmittelbar unterhalb des Toilettenrandes anliegen, so dass beim Spülwasseraustritt aus dem innenseitigen Toilettenrand der Vorratsbehälter oder die entsprechenden Abgabevorrichtungen vom Spülwasser überströmt werden. Derartige WC-Spüler sind beispielsweise aus EP 1 334 239 B1 bekannt.

Bei einem ersten aus EP 785 315 A1 bekannten WC-Spüler für ein einzelnes Wirkstofffluid wird das Wirkstofffluid über ein damit tränkbares, mit der Spülflüssigkeit beaufschlagbares Betätigungselement (z. B. aus einem offenporigen Schaumstoff) zugegeben. Hier wird die Auslassöffnung der Kartusche nach Herausstoßen eines Verschlussteils der Kartusche von einem am Halter ortsfest angeordneten Dichtungselement großteilig verschlossen, so dass nur noch ein Strömungsweg mit geringem Querschnitt zum Herausschicken des Wirkstofffluids zur Verfügung steht. Die Vorrichtung funktioniert unter Nutzung der Kapillarwirkung des offenporigen Schaumstoffs. Eine ähnliche
Konstruktion ist auch mit einer der Verteilung dienenden Rippenplatte bekant.

Bei der Verwendung zuvor erläuterter WC-Spüler der in Rede stehenden Art müssen alle Komponenten, die in die Spülflüssigkeit des Toilettenbeckens gelangen, im Wirkstofffluid gemeinsam enthalten sein. Manche Wirkstoffkomponenten sind aber nicht gemeinsam lagerstabil zu realisieren. Deshalb hat man bereits eine Mehrkammer-WC-Spüler vorgeschlagen (EP 0 960 984 A2). Dieser bekannte WC-Spüler dient zur Abgabe von mindestens zwei unterschiedlichen oder gleichen festen, gelartigen, pastösen oder flüssigen Medien in flüssiger oder wässriger Form in ein Toilettenbecken. Die Trennung der Kammern in dem Behälter hat den Vorteil, dass unterschiedliche Medien eingesetzt werden können, die ansonsten bei einer gemeinsamen Bevorratung in nur einer Kammer sich in ihrer gewünschten Wirkung schädlich beeinflussen würden. Auch die Konsistenz der Medien kann in den unterschiedlichen Kammern unterschiedlich sein.

Allen dieser Wirkstoffzubereitungen ist üblicherweise gemein, dass sie einen oder mehrere Duftstoffe beinhalten.

Ein wesentlicher Nachteil derartiger WC-Spüler war es lange Zeit, dass eine Beduftung des Toilettenbeckens bzw. der Umgebung des Toilettenbeckens im Wesentlichen an den Spülvorgang der Toilette gekoppelt ist, da derartige WC-Spüler so ausgebildet sind, dass üblicherweise nur dann ein Parfum enthaltener Wirkstoff aus den eingangs genannten WC-Spülern freigesetzt wird, wenn der WC-Spüler von Spülwasser überströmt wird.

So ist der Dufteindruck intervallartig und regelmäßig von nur kurzer Dauer. Insbesondere wird keine Beduftung vor Benutzung einer Toilette durch die WC-Spüler der eingangs geschilderten Art bewirkt.

Dieser Nachteil führte zur Entwicklung von WC-Abgabesystemen der eingangs geschilderten Art, die eine permanente Abgabe eines Duftstoffs in die Umgebung eines Toilettenbeckens erlauben.

Aus WO2005/093176 ist beispielsweise ein WC-Spüler bekannt, in dessen Gehäuse ein gelförmiger, Duftstoff enthaltener Block fest eingegossen ist. Nachteilig an dieser Lösung ist, dass der gelförmige Block derart angeordnet ist, dass er von Spülwasser überströmt und somit allmälig aufgelöst wird, wodurch nach und nach ein äußerst unanehmlicher optischer Eindruck entsteht.

Dieses Problem wird beispielsweise durch einen WC-Spüler gemäß WO2006/005410 vermieden. Bei dem aus der vorgenannten Offenbarung bekannten WC-Spüler, sind Duftstoff enthaltende Kammern am Halter des WC-Spülers angeordnet. Durch das Einschließen der Duftstoffzubereitung in einer Kammer, wird eine unbeabsichtigte Freisetzung der Zubereitung durch spülwasserbedingte Auflösung verhindert. Ferner wird es durch die Verwendung einer Kammer möglich, Flüssigkeiten, welche mit höheren Konzentrationen an Duftstoff beladbar sind, als Duftstoffträger einzusetzen.

Aus WO2008/080643A ist ein WC-Spüler bekannt, der einen modularen Aufbau besitzt und der durch das Zusammenfügen von gleichartigen Mono-Spülern mittels Verbindungselementen, Mehrkammer-WC-Spüler ausbildet. Dieses Dokument wird als nächstliegender Stand der Technik gegenüber dem Gegenstand des Anspruchs 1 und 2.

Somit besteht ein Bedürfnis, Kartuschen zur Aufnahme von fließfähigen Zubereitungen zur Kupplung mit WC-Spülern bereitzustellen, welche kostengünstig herstellbar sind und an welche auf einfache Art eine zusätzliche - vorzugsweise Duftstoff emittierende - Kammer angeordnet werden kann.

### Aufgabe der Erfindung

Aufgabe der Erfindung ist es daher Kartuschen zur Aufnahme von fließfähigen Zubereitungen zur Kupplung mit WC-Spülern bereitzustellen, welche kostengünstig herstellbar sind und an welche auf einfache Art eine zusätzliche Kammer angeordnet werden kann.

Diese Aufgabe wird durch eine Kartusche mit den Merkmalen des Anspruchs 1, einer Kartusche mit den Merkmalen des Anspruchs 2 sowie durch ein Verfahren zur Herstellung einer Kartusche mit den Merkmalen des Anspruchs 13 gelöst.

### WC-Spüler

Die erfindungsgemäße Kartusche ist insbesondere zur Bevorratung von fließfähigen WC-Reinigungszubereitungen und zur Kupplung mit einem WC-Spüler vorgesehen.

Der WC-Spüler weist eine Vorrichtung auf, die ein freies Fließen von WC-Reinigungszubereitung verhindert, so dass im mit der Kartusche gekuppelten Zustand, keine WC-Reinigungszubereitung frei aus dem WC-Spüler auslaufen kann.

Die Vorrichtung, die ein freies Fließen von WC-Reinigungszubereitung verhindert, ist kommunizierend mit einem Beaufschlagungselement verbunden, wodurch WC-Reinigungszubereitung aus der Kartusche über die zwischengeschaltete, ein freies Fließen von Wirkstofffluid verhindernden Vorrichtung, auf ein Beaufschlagungselement gelangen kann.

Der WC-Spüler weist ein Beaufschlagungselement auf, das im eingebauten Zustand des WC-Spülers am Rand des Toilettenbeckens in den Spülwasserstrom eingreifen kann, so dass WC-Reinigungszubereitung vom Beaufschlagungselement in den Spülwasserstrom abgegeben wird.

### Kartusche

Die erfindungsgemäße Kartusche zur Kupplung mit einem WC-Spüler kann als Einkammer-oder Mehrkammerbehältnis ausgebildet sein.

Als Einkammerkartusche weist die Kartusche eine WC-Reinigungszubereitung beinhaltende Kammer mit einen kommunizierenden Steg auf wobei der Steg und wenigstens eine weitere Kammer in derart ausgebildet ist und in derart mit dem Steg zusammenwirkt, dass die weitere Kammer auf oder an dem Steg angeordnet werden kann.

In einer alternativen Ausgestaltung ist die Kartusche als Mehrkammervariante ausgeformt, wobei die erste Kammer und zweite Kammer über einen nicht kommunizierenden Steg miteinander verbunden sind, wobei wenigstens eine weitere Kammer in derart ausgebildet ist und in derart mit dem Steg zusammenwirkt, dass die weitere Kammer auf oder an dem Steg angeordnet werden kann.

In einer vorteilhaften Weiterbildung der Erfindung ist der Steg stoffschlüssig mit der ersten und der zweiten Kammer verbunden. Dies kann insbesondere mittels Kleb- und/oder Schweißverbindungen realisiert sein. Auch ist es bevorzugt den Steg im Formprozess der Kartusche, beispielsweise in einem Extrusionsblasverfahren, stoffschlüssig, beispielsweise durch abquetschen, auszubilden. Es ist auch denkbar, dass der Steg form- und/oder kraftschlüssig mit den Kammern verbunden ist.

In einer bevorzugten Ausführung der Erfindung ist der der Steg einstückig mit der ersten Kammer und der zweiten Kammer ausgebildet. Dies kann insbesondere durch ein entsprechendes Abquetschen des Stegs in einem Blasformverfahren realisiert sein. Vorteil dieser Ausführung ist es, dass eine derartige Kartusche in einem Prozessschritt kostengünstig herstellbar ist.

Daher ist es prinzipiell bevorzugt, die erfindungsgemäße Einkammer- oder Mehrkammerkartusche durch ein Blasformverfahren gebildet ist.

Die Kartusche kann insbesondere zur lösbaren Kupplung mit dem WC-Spüler ausgeformt sein. Hierdurch wird es ermöglicht, verbrauchte Kartuschen aus dem WC-Spüler zu entfernen und befüllte Kartusche mit dem WC-Spüler zu kuppeln.

### Kammer

Die erfindungsgemäße Kartusche umfasst eine weitere Kammer, die auf oder an dem Steg angeordnet sein kann.

Die weitere Kammer kann insbesondere stoff-, kraft- und/oder formschlüssig am Steg angeordnet sein.

Es ist bevorzugt, dass die weitere Kammer ein Befestigungsmittel aufweist, dass mit einem am Steg angeordneten Befestigungsmittel in derart zusammenwirkt, dass im zusammengefügten Zustand von weiterer Kammer und Steg eine form- und/oder kraftschlüssige Verbindung ausgebildet ist.

Besonders bevorzugt ist es, dass die weitere Kammer ein Befestigungsmittel aufweist, dass mit einem am Steg angeordneten Befestigungsmittel in derart zusammenwirkt, dass im zusammengefügten Zustand von weiterer Kammer und Steg eine Schnapp- bzw. Rastverbindung ausgebildet ist. Das am Steg angeordnete Befestigungsmittel ist bevorzugt als Öffnung ausgebildet.

Die weitere Kammer kann in einer weiteren Ausführungsform der Erfindung eine Zubereitung beinhalten, die von der Zubereitung der ersten Kammer und/oder -soweit vorhanden - von der Zubereitung der zweiten Kammer verschieden ist.

Insbesondere kann die weitere Kammer zur Aufnahme und kontinuierlichen Abgabe eines Duftstoffs ausgebildet sein.

Gemäß einer weiteren, bevorzugten Ausführungsform ist die weitere Kammer zur Aufnahme einer fließfähigen WC-Reinigungszubereitung ausgeformt, wobei die weitere Kammer eine in Schwerkraftrichtung liegende Auslassöffnung aufweist, so dass eine schwerkraftbewirkte Freisetzung der WC-Reinigungszubereitung aus der weiteren Kammer bewirkt werden kann, wobei die Auslassöffnung vor einem ersten Kuppeln mit dem WC-Spüler vor einem Auslaufen der WC-Reinigungszubereitung gesichert ist und eine schwerkraftbewirkte Freisetzung aus der Kartusche durch die Auslassöffnung beim ersten Kuppeln der Kartusche mit dem WC-Spüler bewirkt wird.

### WC-Reinigungszubereitung

Eine WC-Reinigungszubereitungen im Sinne dieser Anmeldungen sind Zusammensetzungen, die wenigstens eine Substanz aus der Gruppe der Reinigungsmittel und/oder Duftstoffe enthalten.

Erfindungsgemäß geeignete WC-Reinigungszubereitungen sind beispielsweise Duftphasen, insbesondere parfümierte Duftphasen. Solche Duftphasen enthalten üblicherweise mindestens einen Duftstoff, vorzugsweise Parfümöl, mindestens ein Tensid oder einen Emulgator und Wasser sowie ggf. weitere Inhaltsstoffe wie Konservierungsmittel, Verdickungsmittel, Komplexbildner, Farbstoffe, weitere Tenside oder Emulgatoren, Stabilisatoren, Kalklöser etc.

Gemäß einer bevorzugten Ausgestaltung der Erfindung, umfassen die Zubereitungen Substanzen zur Modifikation von Oberflächen, insbesondere von keramischen Oberflächen.

Erfindungsgemäß ebenso geeignet als WC-Reinigungszubereitungen sind Bleichphasen, insbesondere chlorhaltige Bleichphasen, vorzugsweise Bleichphasen auf Basis von Hypochlorit, wobei die Bleichphasen üblicherweise neben dem eigentlichen Bleichmittel und Wasser ggf. weitere Inhaltsstoffe wie Verdickungsmittel, Tenside oder Emulgatoren, Neutralisierungsmittel, Farbstoffe, Duftstoffe etc. enthalten können.

Weitere erfindungsgemäß geeignete WC-Reinigungszubereitung sind kalklösende Wirkstoffphasen, vorzugsweise saure kalklösende Wirkstoffphasen. Solche kalklösende Wirkstoffphasen können neben dem eigentlichen Kalklöser - vorzugsweise handelt es sich hierbei um eine organische oder anorganische Säure - und Wasser ggf. weitere Inhaltsstoffe wie Tenside oder Emulgatoren, Verdickungsmittel, Duftstoffe, Konservierungsmittel etc. enthalten.

Gleichermaßen ist es möglich, als WC-Reinigungszubereitung hochkonzentrierte Tensidphasen, sogenannte "Schaumbooster", einzusetzen. Solche hochkonzentrierten Tensidphasen können neben den Tensiden auch noch weitere, übliche Inhaltsstoffe enthalten. Derartige Schaumbooster sind insbesondere von Vorteil zur Vorbehandlung des Toilettenbeckens mit einem Schaumteppich, um beispielsweise ein Anhaften von Stoffwechselausscheidungsprodukten auf der Toilettenoberfläche zu verhindern bzw. zu reduzieren und/oder eine Kapselung von Schlechtgerüchen zu bewirken.

Erfindungsgemäß ebenfalls geeignet sind WC-Reinigungszubereitung mit antibakterieller und/oder fungizider und/oder antiviraler Aktivstoffphase, wobei die Aktivstoffphase neben dem antibakteriell und/oder fungizid und/oder antiviral wirkenden Aktivstoff und Wasser ggf. weitere Inhaltsstoffe, wie zum Beispiel Tenside oder Emulgatoren, Verdickungsmittel, Duftstoffe, Konservierungsmittel etc., enthalten kann.

Weiter ist es möglich, dass es sich bei den WC-Reinigungszubereitungenum enzymhaltige Aktivstoffphasen handelt. Solche enzymhaltigen Aktivstoffphasen können neben Enzym(en) und Wasser ggf. weitere Inhaltsstoffe wie Tenside oder Emulgatoren, Verdickungsmittel, Duftstoffe, Konservierungsmitteln etc., enthalten.

Gleichermaßen ist es möglich, dass es sich bei den erfindungsgemäß eingesetzten WC-Reinigungszubereitungen um absorbierende, insbesondere geruchsabsorbierende Wirkstoffphasen handelt. Diese können neben dem Absorptionsmittel, insbesondere Geruchsabsorptionsmittel, und Wasser ggf. weitere Inhaltsstoffe wie Tenside oder Emulgatoren, Verdickungsmittel, Duftstoffe, Konservierungsmittel etc. enthalten.

Die erfindungsgemäße Kartusche bietet die Möglichkeit, in den Kammern Kombinationen unterschiedlicher Zubereitungen einzusetzen, wobei gemäß einer bevorzugten Ausführungsform eine der Kammern eine Duftphase enthält.

Beispiele für einzusetzende Zubereitungskombinationen sind parfümierte Duftphase kombiniert mit Chlorbleiche (miteinander zusammen nicht lagerstabil), parfümierte Duftphase mit hochkonzentrierter Tensidphase (Schaumbooster), Duftphase mit kalklösender, saurer Wirkstoffphase, Duftphase mit antibakterieller Wirkstoffphase, unterschiedliche Säure-Systeme, Duftphase kombiniert mit enzymhaltiger Wirkstoffphase, parfümierte Säurephase kombiniert mit wasserfärbender Phase, Duftphase mit geruchsabsorbierender Phase, parfümierte Säurephase mit Aktivsauerstoff, parfümierte Säurephase mit Wirkstoffphase, mit Polyacrylat verdickt etc.

### Herstellverfahren

Die erfindungsgemäße Mehrkammerkartusche zur Kupplung mit einem WC-Spüler, kann insbesondere durch das nachfolgend beschriebene Herstellverfahren gebildet werden.
a) Herstellung eines Schlauchs aus einem erwärmten, formbaren Kunststoff durch einen kontinuierlichen oder diskontinuierlichen Extrusionsprozess,
b) Umschließen des extrudierten Schlauchs mit einem Blaswerkzeug, welches mindestens einen ersten und einen zweiten Blasdorn aufweist, die zur Formung der Auslassöffnungen der Kartusche in den Schlauch eingefahren werden und durch die Druckluft in den Schlauch gepresst und der Schlauch so gegen die innere formgebende Kontur des Blaswerkzeugs gedrückt wird,
c) Abquetschen eines Stegs zwischen der ersten und zweiten Auslassöffnung der Kartusche beim Schließen der Blasform und ggf. Abstanzen des Befestigungsmittels
d) Anbringung einer weiteren Kammer am Steg

Es ist insbesondere vorteilhaft, dass die Kartusche durch jede der Öffnungen geblasen wird. Ferner ist es bevorzugt, dass der Steg als nicht kommunizierender Steg ausgebildet ist.

### Bezugszeichen

1. WC-Spüler
2. Kammer
3. Kammer
4. Auslassöffnung
5. Auslassöffnung
6. Zubereitung
7. Zubereitung
8. Steg
9. Befestigungsmittel
10. Kammer
11. Auslassöffnung
12. Gestaltungselement
13. Steg
14. Steg
15. Befestigungsmittel

- Fig. 1: Einkammerkartusche mit kommunizierendem Steg in verschiedenen Ansichten
- Fig. 2: Zweikammerkartusche mit Steg und einer weiteren Kammer in Vorderansicht
- Fig. 3: Zweikammerkartusche mit Steg und einer weiteren Kammer in einer Querschnittsansicht
- Fig. 4: Zweikammerkartusche mit Steg und einer zweiteiligen, scheibenförmigen Kammer in einer Querschnitts- und Vorderansicht
- Fig. 5: Zweikammerkartusche mit Steg und einem stielförmigen Befestigungselement
- Fig. 6: Zweikammerkartusche mit Steg und einer weiteren, WC-Reinigungssubstanz beinhaltenden Kammer
- Fig. 7: Zweikammerkartusche mit Steg und einer weiteren, WC-Reinigungssubstanz beinhaltenden Kammer in einer Querschnittsansicht
- Fig. 8: Zweikammerkartusche mit einer Duftstoffkammer und einem Steg sowie einer weiteren, WC-Reinigungssubstanz beinhaltenden Kammer
- Fig. 9: Zweikammerkartusche mit zwei Duftstoffkammern und einem Steg sowie einer weiteren, WC-Reinigungssubstanz beinhaltenden Kammer

Fig. 1 zeigt in den Detailansichten (A) und (B) eine Einkammerkartusche mit einer Kammer 2, welche mit einer fließfähigen WC-Reinigungssubstanz 6 befüllt ist, wobei die Detailansicht (A) eine Vorderansicht und die Detailansicht (B) eine Aufsicht auf die Kartusche zeigen. Die Kammer 2 weist eine in Schwerkraftrichtung liegende Auslassöffnung 4 auf, so dass eine schwerkraftbewirkte Freisetzung der WC-Reinigungszubereitung 6 aus der Kammer 2 bewirkt werden kann, wobei die Auslassöffnung 4 vor einem ersten Kuppeln mit dem WC-Spüler vor einem Auslaufen der WC-Reinigungszubereitung 6 gesichert ist und eine schwerkraftbewirkte Freisetzung aus der Kartusche durch die Auslassöffnung 4 beim ersten Kuppeln der Kartusche mit dem WC-Spüler bewirkt wird.

Die Kammer 2 weist einen kommunizierenden Steg 8 auf. Der Steg 8 ist als ein sich von beiden Längsseiten zur Mitte der Kammer hin verjüngender Bereich ausgeformt, wobei durch diesen Bereich ein Fluidaustausch innerhalb der Kammer gewährleistet ist. Bevorzugt ist die Verjüngung in der Aufsicht rechteckig ausgeformt, sie kann jedoch auch jede andere geeignete Form einnehmen.

Im Bereich des Stegs ist ein Befestigungsmittel 9 vorgesehen, welches als eine Vertiefung in der Stegwand ausgebildet ist. Aus der Detailansicht (B) ist zu erkennen, dass je eine Vertiefung 9 auf beiden sich gegenüberliegenden Stegwänden angeordnet ist.

In der Detailansicht (C) und (D) ist eine weitere Kammer 10 dargestellt, welche an oder auf dem Steg 8 angeordnet wird. Die Detailansicht (C) zeigt die Kammer 10 in einer Vorderansicht, die Detailansicht (D) in einer Seitenansicht. Die Kammer hat im oberen Bereich umlaufende Öffnungen 11, durch die beispielsweise Duftstoffe in die Umgebung der Kartusche abgegeben werden können. Aus der Seitenansicht (D) ist zu erkennen, dass die Kammer 10 U-förmig ausgebildet ist, wobei die Schenkel der U-förmigen Kammer 10 über den Steg 8 gesteckt werden können. Innenseitig sind an den Schenkeln Befestigungselementen 15 in Form von rampenartigen Rastnasen vorgesehen, die im auf dem Steg 8 aufgesteckten Zustand der Kammer 10 in die Vertiefung 9 des Stegs eingreifen und so die Kammer 10 am Steg 8 fixieren.

Ein Beispiel für eine Zweikammerkartusche 1 ist in Fig. 2 gezeigt. Man erkennt, dass die Kartusche aus einer ersten Kammer 2, in der eine erste WC-Reinigungszubereitung 6 bevorratet ist und eine zweite Kammer 3, in der eine zweite WC-Reinigungszubereitung 7 bevorratet ist, besteht. Die Kammern 2,3 weisen jeweils eine bodenseitige Auslassöffnung 4,5 auf. Die beiden Kammern 2,3 sind durch den Steg 8 miteinander verbunden. Der Steg 8 weist eine Länge auf, die es erlaubt, eine weitere Kammer 10 auf oder an dem Steg zwischen den Kammern 2,3 anzuordnen. In dem Steg 8 ist ein Befestigungsmittel 9 vorgesehen, dass als Öffnung ausgebildet ist. Das Zusammenwirken des Befestigungsmittels 9 des Stegs 8 und der Kammer 10 wird anhand der Fig. 3 und Fig. 4 nachfolgend näher erläutert.

In Fig. 3 ist die aus Fig. 2 bekannte Kartusche 1 in einer dem Schnitt entlang der Achse X-X entsprechenden Querschnittsansicht abgebildet. Die Kammer 10 ist ebenfalls in einer Seitenansicht gezeigt. Man erkennt, dass die Kammer 10 U-förmig ausgeformt ist, wobei der Abstand der beiden sich gegenüberliegenden Schenkeln größer ist als die Breite des Stegs 8, so dass die Kammer 10 über den Steg 8 gesteckt werden kann. Es ist auch denkbar, den Abstand der beiden sich gegenüberliegenden Schenkel kleiner als die Breite des Stegs 8 zu wählen, wobei die Kammer 10 dann in derart ausgeformt ist, dass die Schenkel sich auseinanderspreizen lassen, sodass die Kammer auf dem Steg 8 angeordnet werden kann. Zur Sicherung der Kammer 10 auf dem Steg 8 weist die Kammer 10 Befestigungsmittel 15 auf, die mit der Öffnung 9 des Stegs 8 eine Schnapp-/ Rastverbindung ausbilden.

Eine andere Befestigungsmöglichkeit für eine Kammer 10 an dem Steg 8 zeigt Fig. 4. Detailansicht (A) zeigt die aus Fig. 3 bekannte Querschnittsansicht der Kartusche. Man erkennt, dass die Kammer 10 aus einem ersten Kammerelement 10a und einem zweiten Kammerelement 10b besteht, die jeweils über ein zylinderförmiges Befestigungsmittel 15a,15b verfügen, die durch die Öffnung 9 des Stegs geführt werden können. Die zylinderförmigen Befestigungselemente können im Zusammengefügten Zustand gegeneinander durch eine Presspassung, Schnapp-Rastverbindnung oder auch Verklebung gesichert sein.

Eine Vorderansicht auf den zweiteiligen Behälter 10 ist der Detailansicht (B) zu entnehmen. Man erkennt, dass der Behälter scheibenförmig ausgebildet ist, wobei der Durchmesser des Behälters 10 in etwa der Höhe und/oder Breite der Kartusche entspricht. Selbstverständlich sind auch weitere Raumformen des Behälters denkbar, wie sich aus den Beispielen der Fig. 5-7 ergibt, die nachfolgend näher erläutert werden.

In Fig. 5 ist eine Kammer 10 dargestellt, die mittels eines stielförmigen Befestigungsmittels an dem Steg 8 befestigt wird. Die Kammer 10 ist in derart ausgebildet, dass sie im am Steg 8befestigten Zustand auf dem jeweiligen Kopf der Kammern 2,3 aufliegt. Die Kammer 10 kann sich dabei wie in Fig. 5 angedeutet, über die gesamte Länge der Kartusche 1 erstrecken.

Eine weitere Ausführungsform der aus Fig. 2 bekannten Kartusche wird in Fig. 6 gezeigt. Die Kammer 10 ist hierbei zur Aufnahme einer fließfähigen WC-Reinigungszubereitung 6 ausgebildet und weist eine bodenseitige Auslassöffnung 11 auf. Durch Anordnung dieser Kammer 10 auf bzw. an dem Steg 8 wird eine Dreikammerkartusche ausgebildet, die im gekuppelten Zustand mit einem entsprechenden WC-Spüler, drei - vorzugsweise unterschiedliche - WC-Reinigungszubereitungen in das Spülwasser des Toilettenbeckens abgeben kann.

Eine Befestigungsmöglichkeit der Kammer 10 für eine derartige Konfiguration ist der Fig. 7 zu entnehmen. Die Kammer 10 weist dabei als Befestigungsmittel 15 ein Klammerelement mit zwei sich gegenüberliegenden Schenkeln auf, die so ausgeformt sind, dass sie sich federnd spreizen lassen. Der Abstand der beiden Schenkel entspricht in etwas der Höhe des Stegs 8, so dass die Kammer 10 seitlich an dem Steg durch eine Schnappverbindung befestigt werden kann.

Weitere Ausgestaltungsalternativen der aus Fig. 6 und Fig. 7 bekannten Kartusche werden in Fig. 8-9 gezeigt. Wie den Fig. 8-9 zu entnehmen ist, kann sowohl die erste am Steg 8 angeordnete Kammer 2 als auch die zweite am Steg 8 angeordnete Kammer 2 bodenseitig geschlossen und mit Öffnungen 4,5 versehen sein, die eine Abgabe einer leichtflüchtigen Substanz, wie beispielsweise eines Duftstoffs, aus der Kammer 2,3 in die Umgebung erlaubt.

## Patentansprüche

1. Kartusche (1) zur Kupplung mit einem WC-Spüler, umfassend eine erste Kammer (2) zur Aufnahme wenigstens einer fließfähigen WC-Reinigungszubereitung (6) wobei die erste Kammer (2) eine in Schwerkraftrichtung liegende Auslassöffnung (4) aufweist, so dass eine schwerkraftbewirkte Freisetzung der WC-Reinigungszubereitung (6) aus der ersten Kammer (2) bewirkt werden kann, wobei die Auslassöffnung (4) vor einem ersten Kuppeln mit dem WC-Spüler vor einem Auslaufen der WC-Reinigungszubereitung (6) gesichert ist und eine schwerkraftbewirkte Freisetzung aus der Kartusche (1) durch die Auslassöffnung (4) beim ersten Kuppeln der Kartusche (1) mit dem WC-Spüler bewirkt wird, **dadurch**
**gekennzeichnet, dass** die erste Kammer (2) einen kommunizierenden Steg (8) aufweist, der als ein sich von beiden Längsseiten zur Mitte der ersten Kammer (2) hin verjüngender Bereich ausgeformt ist, wobei durch diesen Bereich ein Fluidaustausch innerhalb der ersten Kammer (2) gewährleistet ist, wobei der Steg (8) und wenigstens eine weitere Kammer (10) der Art ausgebildet sind und derart zusammenwirken, dass die weitere Kammer (10) auf oder an dem Steg (8) angeordnet werden kann.

2. Kartusche (1) zur Kupplung mit einem WC-Spüler umfassend wenigstens ein erste Kammer (2) zur Aufnahme wenigstens einer ersten fließfähigen WC-Reinigungszubereitung (6) und wenigstens einer zweiten Kammer (3) zur Aufnahme einer zweiten Zubereitung (7), wobei die erste Kammer (2) und die zweite Kammer (3) jeweils eine in Schwerkraftrichtung liegende Auslassöffnung (4,5) aufweisen, so dass eine schwerkraftbewirkte Freisetzung der WC-Reinigungszubereitung (6) wenigstens aus der ersten Kammer (2) bewirkt werden kann, wobei die Auslassöffnungen (4,5) vor einem ersten Kuppeln mit dem WC-Spüler vor einem Auslaufen der WC-Reinigungszubereitungen (6,7) gesichert sind und eine schwerkraftbewirkte Freisetzung aus der Kartusche (1) durch die Auslassöffnung (4) beim ersten Kuppeln der Kartusche (1) mit dem WC-Spüler bewirkt wird, wobei die erste Kammer (2) und die zweite Kammer (3) über einen Steg (8) miteinander verbunden sind **dadurch gekennzeichnet, dass** wenigstens eine weitere Kammer (10) und der Steg 8 in der Art ausgebildet sind und in derart zusammenwirken, dass die weitere Kammer (10) auf oder an dem Steg (8) angeordnet werden kann.

3. Kartusche (1) nach einem der vorherigen Ansprüche, **dadurch gekennzeichnet, dass** die weitere Kammer (10) stoff-, kraft- und/oder formschlüssig am Steg (8) angeordnet ist.

4. Kartusche (1) nach einem der vorherigen Ansprüche, **dadurch gekennzeichnet, dass** die weitere Kammer (10) ein Befestigungsmittel (15) aufweist, dass mit einem am Steg (8) angeordneten Befestigungsmittel (9) in derart zusammenwirkt, dass im zusammengefügten Zustand von Kammer (10) und Steg (8) eine form- und/oder kraftschlüssige Verbindung ausgebildet ist.

5. Kartusche (1) nach Anspruch 4, **dadurch gekennzeichnet, dass** die weitere Kammer (10) ein Befestigungsmittel (15) aufweist, dass mit einem am Steg (8) angeordneten Befestigungsmittel (9) in derart zusammenwirkt, dass im zusammengefügten Zustand von der weiteren Kammer (10) und Steg (8) eine Schnapp- bzw. Rastverbindung ausgebildet ist.

6. Kartusche (1) nach einem der vorherigen Ansprüche, **dadurch gekennzeichnet, dass** das am Steg (8) angeordnete Befestigungsmittel (9) eine Öffnung ist.

7. Kartusche (1) nach einem der vorherigen Ansprüche, **dadurch gekennzeichnet, dass** die weitere Kammer (10) eine Zubereitung beinhaltet, die von der Zubereitung (6) der ersten Kammer und/oder -soweit vorhanden - von der Zubereitung (7) der zweiten Kammer (3) verschieden ist.

8. Kartusche (1) nach einem der vorherigen Ansprüche, **dadurch gekennzeichnet, dass** die weitere Kammer (10) zur Aufnahme und kontinuierlichen Abgabe eines Duftstoffs ausgebildet ist.

9. Kartusche (1) nach einem der vorherigen Ansprüche, **dadurch gekennzeichnet, dass** die weitere Kammer (10) zur Aufnahme einer fließfähigen WC-Reinigungszubereitung (6) ausgeformt ist, wobei die weitere Kammer (10) eine in Schwerkraftrichtung liegende Auslassöffnung (11) aufweist, so dass eine schwerkraftbewirkte Freisetzung der WC-Reinigungszubereitung aus der weiteren Kammer (10) bewirkt werden kann, wobei die Auslassöffnung (11) vor einem ersten Kuppeln mit dem WC-Spüler vor einem Auslaufen der WC-Reinigungszubereitung gesichert ist und eine schwerkraftbewirkte Freisetzung aus der Kartusche (1) durch die Auslassöffnung (11) beim ersten Kuppeln der Kartusche (1) mit dem WC-Spüler bewirkt wird.

10. Kartusche (1) nach einem der vorherigen Ansprüche, **dadurch gekennzeichnet, dass** der Steg (8) einstückig mit der ersten Kammer (2) und der zweiten Kammer (3) ausgebildet ist.

11. Kartusche (1) nach einem der vorherigen Ansprüche, **dadurch gekennzeichnet, dass** die Kartusche durch ein Blasformverfahren gebildet ist.

12. Kartusche (1) nach einem der vorherigen Ansprüche, **dadurch gekennzeichnet, dass** die Kammer (2,3) formstabil ist.

13. Verfahren zur Herstellung einer Kartusche (1) nach Anspruch 2 zur lösbaren Kupplung mit einem WC-Spüler umfassend die folgenden Verfahrensschritte
o Herstellung eines Schlauchs aus einem erwärmten, formbaren Kunststoff durch einen kontinuierlichen oder diskontinuierlichen Extrusionsprozess
o Umschließen des extrudierten Schlauchs mit einem Blaswerkzeug, welches mindestens einen ersten und einen zweiten Blasdorn aufweist, die zur Formung der ersten Auslassöffnung (4) und der zweiten Auslassöffnung (5) der Kartusche (1) in den Schlauch eingefahren werden und durch die Druckluft in den Schlauch gepresst und der Schlauch so gegen die innere formgebende Kontur des Blaswerkzeugs gedrückt wird
o Abquetschen eines Stegs (8) zwischen der ersten Auslassöffnung (4) und der zweiten Auslassöffnung (5) der Kartusche (1) beim Schließen der Blasform, und ggf. Abstanzen des Befestigungsmittels
o Anbringung einer weiteren Kammer (10) am Steg (8)

## Claims

1. A cartridge (1) for coupling with a toilet freshener comprising at least one first chamber (2) for accommodating at least one flowable toilet cleaning preparation (6) in which the first chamber (2) comprises an outlet orifice (4) located in the direction of gravity, such that gravity-actuated release of the toilet cleaning preparation (6) from the first chamber (2) can be effected, in which, prior to first coupling with the toilet freshener, the outlet orifice (4) is secured against leakage of the toilet cleaning preparation (6) and gravity-actuated release from the cartridge (1) through the outlet orifice (4) is effected on first coupling of the cartridge (1) with the toilet freshener, **characterised in that** the chamber (2) comprises a communicating web (8) which is configured as a zone which narrows in from both longitudinal sides towards the middle of the first chamber (2), in which fluid exchange within the first chamber (2) is ensured through this zone, in which the web (8) and at least one further chamber (10) are constructed such that and interact in such a manner that the further chamber (10) may be arranged on or against the web (8).

2. A cartridge (1) for coupling with a toilet freshener comprising at least one first chamber (2) for accommodating at least one first flowable toilet cleaning preparation (6) and at least one second chamber (3) for accommodating a second preparation (7), in which the first chamber (2) and the second chamber (3) in each case comprise an outlet orifice (4, 5) located in the direction of gravity, such that gravity-actuated release of the toilet cleaning preparation (6) at least from the first chamber (2) can be effected, in which, prior to first coupling with the toilet freshener, the outlet orifices (4, 5) are secured against leakage of the toilet cleaning preparations (6, 7) and gravity-actuated release from the cartridge (1) through the outlet orifice (4) is effected on first coupling of the cartridge (1) with the toilet freshener, in which the first chamber (2) and the second chamber (3) are connected to one another via a web (8), **characterised in that** at least one further chamber (10) and the web (8) are constructed such that and interact in such a manner that the further chamber (10) may be arranged on or against the web (8).

3. A cartridge (1) according to either one of the preceding claims, **characterised in that** the further chamber (10) is arranged on the web (8) by bonding, friction and/or interlocking.

4. A cartridge (1) according to any one of the preceding claims, **characterised in that** the further chamber (10) comprises a fastening means (15) which interacts with a fastening means (9) arranged on the web (8) in such a manner that, in the assembled state of chamber (10) and web (8), an interlocking and/or frictional connection is formed.

5. A cartridge (1) according to claim 4, **characterised in that** the further chamber (10) comprises a fastening means (15) which interacts with a fastening means (9) arranged on the web (8) in such a manner that, in the assembled state of the further chamber (10) and web (8), a snap-fit or latching connection is formed.

6. A cartridge (1) according to any one of the preceding claims, **characterised in that** the fastening means (9) arranged on the web (8) is an orifice.

7. A cartridge (1) according to any one of the preceding claims, **characterised in that** the further chamber (10) contains a preparation which differs from the preparation (6) of the first chamber and/or, if present, from the preparation (7) of the second chamber (3).

8. A cartridge (1) according to any one of the preceding claims, **characterised in that** the further chamber (10) is constructed for accommodating and continuously releasing a scent.

9. A cartridge (1) according to any one of the preceding claims, **characterised in that** the further chamber (10) is configured for accommodating a flowable toilet cleaning preparation (6), in which the further chamber (10) comprises an outlet orifice (11) located in the direction of gravity, such that gravity-actuated release of the toilet cleaning preparation from the further chamber (10) can be effected, in which, prior to first coupling with the toilet freshener, the outlet orifice (11) is secured against leakage of the toilet cleaning preparation and gravity-actuated release from the cartridge (1) through the outlet orifice (11) is effected on first coupling of the cartridge (1) with the toilet freshener.

10. A cartridge (1) according to any one of the preceding claims, **characterised in that** the web (8) is of single-part construction with the first chamber (2) and the second chamber (3).

11. A cartridge (1) according to any one of the preceding claims, **characterised in that** the cartridge is formed by a blow moulding method.

12. A cartridge (1) according to any one of the preceding claims, **characterised in that** the chamber (2, 3) is dimensionally stable,

13. A method for producing a cartridge (1) according to claim 2 for detachable coupling with a toilet freshener comprising the following method steps:
ο producing a tube of a heated, formable plastics material by a continuous or discontinuous extrusion process,
ο enclosing the extruded tube with a blowing mould which comprises at least one first and one second blowing mandrel which are introduced into the tube to form the first outlet orifice (4) and the second outlet orifice (5) of the cartridge (1) and through which compressed air is blown into the tube, so pressing the tube against the internal, shape-imparting contour of the blowing mould,
ο pinching off a web (8) between the first outlet orifice (4) and the second outlet orifice (5) of the cartridge (1) on closing the blowing mould and optionally stamping out the fastening means,
o mounting a further chamber (10) on the web (8).

## Revendications

1. Cartouche (1) destinée au raccordement à un bloc cuvette WC, comprenant une première chambre (2) destinée à loger au moins une première préparation fluide de nettoyage de WC (6), la première chambre (2) présentant un orifice de sortie (4) situé en direction de la gravité, de sorte qu'une libération de la préparation de nettoyage de WC (6), obtenue en raison de la gravité, peut être effectuée hors de la première chambre (2), l'orifice de sortie (4) étant protégé avant un premier raccordement au bloc cuvette WC contre un écoulement de la préparation de nettoyage de WC (6) et une libération, obtenue en raison de la gravité, hors de la cartouche (1) à travers l'orifice de sortie (4) étant effectuée lors du premier raccordement de la cartouche (1) au bloc cuvette WC, **caractérisée en ce que** la première chambre (2) présente une entretoise communicante (8) qui est formée en tant qu'une zone s'amincissant des deux côtés longitudinaux en direction du milieu de la première chambre (2), un échange de liquide étant garanti à l'intérieur de la première chambre (2) par cette zone, l'entretoise (8) et au moins une chambre supplémentaire (10) étant réalisées et coopérant de manière à ce que la chambre supplémentaire (10) puisse être disposée sur ou contre l'entretoise (8).

2. Cartouche (1) destinée au raccordement à un bloc cuvette WC, comprenant au moins une première chambre (2) destinée à loger au moins une première préparation fluide de nettoyage de WC (6) et au moins une deuxième chambre (3) destinée à loger une deuxième préparation (7), la première chambre (2) et la deuxième chambre (3) présentant respectivement un orifice de sortie (4, 5) situé en direction de la gravité, de sorte qu'une libération de la préparation de nettoyage de WC (6), obtenue en raison de la gravité, peut être effectuée au moins hors de la première chambre (2), les orifices de sortie (4, 5) étant protégés avant un premier raccordement au bloc cuvette WC contre un écoulement de la préparation de nettoyage de WC (6, 7) et une libération, obtenue en raison de la gravité, hors de la cartouche (1) à travers l'orifice de sortie (4) étant effectuée lors du premier raccordement de la cartouche (1) au bloc cuvette WC, la première chambre (2) et la deuxième chambre (3) étant raccordées entre elles par l'intermédiaire d'une entretoise (8), **caractérisée en ce qu'**au moins une chambre supplémentaire (10) et l'entretoise (8) sont réalisées et coopèrent de manière à ce que la chambre supplémentaire (10) puisse être disposée sur ou contre l'entretoise (8).

3. Cartouche (1) selon l'une quelconque des revendications précédentes, **caractérisée en ce que** la chambre supplémentaire (10) est disposée sur l'entretoise (8) par adhérence de matière, de force et/ou de forme.

4. Cartouche (1) selon l'une quelconque des revendications précédentes, **caractérisée en ce que** la chambre supplémentaire (10) présente un moyen de fixation (15) qui coopère avec un moyen de fixation (9) disposé sur l'entretoise (8), de manière à ce qu'à l'état assemblé de la chambre (10) et de l'entretoise (8) une liaison par adhérence de forme et/ou de force soit réalisée

5. Cartouche (1) selon la revendication 4, **caractérisée en ce que** la chambre supplémentaire (10) présente un moyen de fixation (15) qui coopère avec un moyen de fixation (9) disposé sur l'entretoise (8), de manière à ce qu'à l'état assemblé de la chambre supplémentaire (10) et de l'entretoise (8) une liaison par encliquetage resp. par enclenchement soit réalisée.

6. Cartouche (1) selon l'une quelconque des revendications précédentes, **caractérisée en ce que** le moyen de fixation (9) disposé sur l'entretoise est une ouverture.

7. Cartouche (1) selon l'une quelconque des revendications précédentes, **caractérisée en ce que** la chambre supplémentaire (10) contient une préparation qui est différente de la préparation (6) de la première chambre et/ou - si présente - de la préparation (7) de la deuxième chambre (3).

8. Cartouche (1) selon l'une quelconque des revendications précédentes, **caractérisée en ce que** la chambre supplémentaire (10) est réalisée pour le logement et la distribution continue d'une matière odorante.

9. Cartouche (1) selon l'une quelconque des revendications précédentes, **caractérisée en ce que** la chambre supplémentaire (10) est formée pour le logement d'une préparation fluide de nettoyage de WC (6), la chambre supplémentaire (10) présentant un orifice de sortie (11) situé en direction de la gravité, de sorte qu'une libération de la préparation de nettoyage de WC (6), obtenue en raison de la gravité, peut être effectuée hors de la chambre supplémentaire (10), l'orifice de sortie (11) étant bloqué avant un premier raccordement au bloc cuvette WC contre un écoulement de la préparation de nettoyage de WC et une libération, obtenue en raison de la gravité, hors de la cartouche (1) à travers l'orifice de sortie (11) étant effectuée lors du premier raccordement de la cartouche (1) au bloc cuvette WC.

10. Cartouche (1) selon l'une quelconque des revendications précédentes, **caractérisée en ce que** l'entretoise (8) est réalisée d'une seule pièce avec la première chambre (2) et la deuxième chambre (3).

11. Cartouche (1) selon l'une quelconque des revendications précédentes, **caractérisée en ce que** la cartouche est formée au moyen d'un procédé par soufflage.

12. Cartouche (1) selon l'une quelconque des revendications précédentes, **caractérisée en ce que** les chambres (2, 3) sont stables en forme.

13. Procédé de fabrication d'une cartouche (1) selon la revendication 2 pour le raccordement amovible à un bloc cuvette WC, comprenant les étapes de procédé suivantes
o fabrication d'un tuyau à partir d'une matière plastique échauffée déformable, au moyen d'un processus d'extrusion continu ou discontinu,
o entourage du tuyau extrudé par un outil de soufflage, lequel présente au moins un premier et un deuxième mandrins qui sont introduits dans le tuyau pour former le premier orifice de sortie (4) et le deuxième orifice de sortie (5) de la cartouche (1) et sont pressés dans le tuyau par l'air comprimé, et le tuyau étant ainsi pressé contre le contour intérieur de formage de l'outil de soufflage,
o écrasement d'une entretoise (8) entre le premier orifice de sortie (4) et le deuxième orifice de sortie (5) de la cartouche (1) lors de la fermeture du moule de soufflage, et, le cas échéant, découpe du moyen de fixation,
o réalisation d'une chambre supplémentaire (10) sur l'entretoise.
